# EUROPÄISCHE PATENTSCHRIFT

(11) **EP 4 168 636 B1**
(45) Veröffentlichungstag und Bekanntmachung des Hinweises auf die Patenterteilung: **03.07.2024**
(21) Anmeldenummer: 21732253.6
(22) Anmeldetag: 09.06.2021
(51) Int. Cl.: E03C 1/08

(54) **SANITÄRES EINSETZTEIL, VERWENDUNG EINES DICHTELEMENTS UND VERWENDUNG EINES HALTEABSCHNITTS**
SANITARY INSERT, USE OF A SEALING ELEMENT, AND USE OF A RETAINING PORTION
INSERT SANITAIRE, UTILISATION D'UN ÉLÉMENT D'ÉTANCHÉITÉ ET UTILISATION D'UNE PARTIE DE RETENUE

(30) Priorität: 18.06.2020 DE 202020103533 U
(43) Veröffentlichungstag der Anmeldung: 26.04.2023
(73) Patentinhaber: Neoperl GmbH, 79379 Müllheim (DE)
(72) Erfinder: BIRMELIN, David, 79379 Müllheim (DE)
(74) Vertreter: Mertzlufft-Paufler, Cornelius
(86) Internationale Anmeldenummer: PCT/EP2021/065431
(87) Internationale Veröffentlichungsnummer: WO 2021/254841

(56) Entgegenhaltungen:
- EP-A1- 3 208 390
- EP-A2- 1 770 225
- DE-B3-102008 063 257
- DE-U1- 20 217 031
- DE-U1-202012 000 808

## Beschreibung

Die Erfindung betrifft ein sanitäres Einsetzteil zum Einsatz in einen Armaturenauslauf, wobei das sanitäre Einsetzteil wenigstens ein zumindest teilweise elastisches Dichtelement aufweist, das in Montagestellung des sanitären Einsetzteils im Armaturenauslauf eine Abdichtung eines außerhalb eines Strömungsweges liegenden Bereichs bewirkt. Das sanitäre Einsetzteil kann zum Beispiel als ein Strahlregler ausgebildet sein.

Aus der DE 202 17 031 U1 ist beispielsweise ein Strahlregler mit einem, in eine sanitäre Auslaufarmatur einsetzbaren Strahlreglergehäuse und mit zumindest einer am Strahlreglergehäuse umlaufenden Dichtung, die zwischen dem Strahlreglergehäuse einerseits und der Auslaufarmatur andererseits abdichtet, bekannt.

Aus der EP 3 208 390 B1 ist ein verborgener Strömungsregulierer bekannt, welcher einen Gehäuseteil und eine Wasserumlenkeinrichtung, die in dem Gehäuseteil zusammengebaut sind, aufweist.

Aus der EP 1 770 225 A2 ist ein sanitärer Leitungsanschluss bekannt, der zumindest in seinem einen Stirnendbereich hülsenförmig ausgebildet ist und in dem zumindest ein Dichtring vorgesehen ist, der zwischen dem benachbarten Leitungsabschnitt und dem Leitungsanschluss dichtend eingespannt ist.

Aus der DE 10 2008 063 257 B3 ist ein Durchflussmengenregler bekannt, mit zumindest einem Drosselkörper aus elastisch verformbarem Material, der im Durchströmkanal eines Reglergehäuses angeordnet ist und zwischen sich und einer, an einer innen- und/oder außenumfangsseitigen Kanalwandung vorgesehenen Regelprofilierung einen Steuerspalt begrenzt, welcher Steuerspalt in seinem lichten Durchflussquerschnitt infolge des sich unter dem Druck des durchströmenden Mediums verformbaren Drosselkörpers veränderbar ist, wobei das Reglergehäuse außenumfangsseitig einen Einspannrandbereich trägt zum Einspannen des Durchflussmengenreglers zwischen zwei miteinander verbundenen Leitungsabschnitten oder Leitungskomponenten. Das Reglergehäuse ist in der Ringöffnung eines Dichtringes angeordnet und die zu- und abströmseitige Stirnfläche des Dichtringes bilden den Einspannrandbereich.

Armaturenausläufe sind in der Regel mit gattungsgemäßen Einsetzteilen ausgestattet, um einen austretenden Wasserstrahl mit gewünschten Eigenschaften zu versehen. Bei sanitären Einsetzteilen handelt es sich um Verschleißteile, die regelmäßig ausgetauscht werden müssen, da diese nach einiger Zeit z.B. aufgrund von Verunreinigungen in ihrer Funktionalität eingeschränkt sind. Ersatzeinsetzteile werden in der Regel lose in Verpackungen verkauft. Dabei kommt es immer wieder vor, dass sich das Dichtelement von einem Gehäuse des Einsetzteils löst. Das führt häufig zu dem Problem, dass ein Nutzer, der das Einsetzteil in einen Armaturenauslauf neu einsetzt, dies versehentlich ohne das abgetrennte Dichtelement vornimmt. Unter Umständen kann das Dichtelement auch in einer bestimmten Ausrichtung anzuordnen sein, so dass der Nutzer das Dichtelement deshalb auch falsch einbauen kann. In beiden Fällen kann es schließlich zu einer Fehlfunktion und insbesondere zu einer Leckage durch austretendes Wasser kommen.

Es besteht daher die Aufgabe, ein sanitäres Einsetzteil mit verbesserten Gebrauchseigenschaften bereitzustellen.

Die Lösung dieser Aufgabe wird erfindungsgemäß durch ein sanitäres Einsetzteil mit den Merkmalen nach Anspruch 1 gelöst.

Insbesondere wird erfindungsgemäß zur Lösung der Aufgabe ein sanitäres Einsetzteil eingangs genannter Art vorgeschlagen, welches dadurch gekennzeichnet ist, dass das wenigstens eine Dichtelement einen elastischen Quetschabschnitt aufweist und dass das Dichtelement einen Halteabschnitt aufweist, der beabstandet zum Quetschabschnitt ausgebildet ist und zur Befestigung des wenigstens einen Dichtelements an einem Gehäuse des sanitären Einsetzteils dient. Dies hat den Vorteil, dass sich das Dichtelement während des Transportes des sanitären Einsetzteils nicht ungewollt vom Gehäuse des Einsetzteils lösen kann. Damit wird weiter verhindert, dass ein Nutzer, der das sanitäre Einsetzteil in einem Armaturenauslauf montieren möchte, das Dichtelement versehentlich weglässt und/oder dieses falsch ausgerichtet einsetzt. Somit sind die Gebrauchseigenschaften des sanitären Einsetzteils verbessert. Die Befestigung kann hierbei beispielsweise formschlüssig sein, insbesondere spielbehaftet, beispielsweise um Überbestimmungen zu vermeiden.

Nachfolgend werden vorteilhafte Ausgestaltungen der Erfindung beschrieben, die allein oder in Kombination mit den Merkmalen anderer Ausgestaltungen optional zusammen mit den Merkmalen nach Anspruch 1 kombiniert werden können.

Gemäß einer vorteilhaften Ausgestaltung kann das wenigstens eine Dichtelement wenigstens eine obere Dichtfläche und wenigstens eine unteren Dichtfläche aufweisen. Somit kann zumindest eine Axialdichtung zwischen dem Armaturenauslauf und dem sanitären Einsetzteils mittels des wenigstens einen Dichtelements ausgebildet werden, um das Austreten von Wasser aus dem Strömungsweg des sanitären Einsetzteils besser verhindern zu können.

Um das sanitäre Einsetzteil an einem Armaturenauslauf besser fixieren zu können, kann gemäß einer weiteren vorteilhaften Ausgestaltung vorgesehen sein, dass das sanitäre Einsetzteil ein Befestigungsmittel aufweist, das mit einem Gegenbefestigungsmittel des Armaturenauslaufs in Montagestellung verbindbar ist, so dass das sanitäre Einsetzteil im Armaturenauslauf fixierbar oder fixiert ist. Vorzugweise kann das Befestigungsmittel als ein Gewinde ausgebildet sein, das in ein passendes Gegengewinde einschraubbar ist. Weiter bevorzugt kann durch das wenigstens eine Dichtelement zumindest eine Kontaktstelle zwischen dem Befestigungsmittel und dem Gegenbefestigungsmittel abgedichtet sein. Somit kann besser gewährleistet werden, dass in Montagestellung durch das sanitäre Einsetzteil strömendes Wasser ausschließlich durch den Strömungsweg und nicht seitlich daran vorbeifließt, was einerseits ein Auslaufstrahlbild eines austretenden Wasserstrahls negativ beeinflusst und andererseits auch zu Schäden an der Auslaufarmatur führen kann.

Gemäß einer weiteren vorteilhaften Ausgestaltung kann es vorgesehen sein, dass die obere Dichtfläche nach außen frei liegt, insbesondere so dass in Montagestellung eine direkte Kontaktierung eines Anschlags am Armaturenauslauf möglich ist. Alternativ oder ergänzend dazu kann das wenigstens eine Dichtelement an einer Zuströmseite des sanitären Einsetzteils angeordnet sein, um eine bessere Abdichtung des Strömungsweges an dessen Anfang erreichen zu können.

Um eine besonders gute Fixierung des Dichtelements am Gehäuse erreichen zu können, kann gemäß einer vorteilhaften Weiterbildung vorgesehen sein, dass der wenigstens eine Halteabschnitt vom Quetschabschnitt radial nach innen und/oder in Strömungsrichtung absteht, insbesondere daran angeformt ist. Dies hat den Vorteil, dass der zur Abdichtung erforderliche Quetschabschnitt räumlich vom Halteabschnitt getrennt ist.

Um eine besonders gute Fixierung des Dichtelements am Gehäuse zu erreichen, ist erfindungsgemäß vorgesehen, dass das sanitäre Einsetzteil an einer Zuströmseite ein Niederhalterelement aufweist, das mit zumindest einem Befestigungselement am Gehäuse befestigt ist, insbesondere lösbar befestigt ist. Bevorzugt handelt es sich bei dem Befestigungselement um einen Pin, vorzugsweise einen in eine entsprechende Ausnehmung am Niederhalterelement durchgesteckten Pin. Der Halteabschnitt ist erfindungsgemäß zwischen dem Niederhalterelement und dem Gehäuse angeordnet, insbesondere formschlüssig angeordnet und/oder eingeklemmt.

Das Niederhalterelement kann vorzugsweise als ein Sieb ausgebildet sein, das zuströmseitig vor dem Strömungsweg oder innerhalb des Strömungsweges angeordnet ist, beispielsweise um das Eindringen von Schmutzpartikeln zu verhindern.

Gemäß einer vorteilhaften Weiterbildung kann es vorgesehen sein, dass das zumindest eine Befestigungselement, vorzugsweise der Pin, wenigstens teilweise innerhalb eines Strömungsweges durch das sanitäre Einsetzteil angeordnet ist. Gemäß einer vorteilhaften Weiterbildung kann es vorgesehen sein, dass das zumindest eine Befestigungselement, vorzugsweise der Pin, an einer insbesondere zuströmseitig angeordneten Zerlegeeinrichtung ausgebildet oder angeordnet ist. Somit kann innerhalb des Strömungsweges Platz für weitere Funktionseinheiten geschaffen werden.

Um eine besondere gute Fixierung des Dichtelements am Gehäuse erreichen zu können, kann es gemäß einer vorteilhaften Ausgestaltung vorgesehen sein, dass der wenigstens eine Halteabschnitt umlaufend und/oder als Hinterschnitt ausgebildet ist. Somit lässt sich zum Beispiel eine verklemmbare und/oder beaufschlagbare Kante ausbilden, um das Dichtelement besser am Gehäuse halten zu können, insbesondere ohne dass dabei der Quetschabschnitt zur Fixierung des Dichtelements am Gehäuse verklemmt ist.

Um eine besonders kostengünstige Ausgestaltung des Dichtelements erreichen zu können, kann gemäß einer vorteilhaften Weiterbildung vorgesehen sein, dass der wenigstens eine Quetschabschnitt und der wenigstens eine Halteabschnitt aus dem gleichen Material hergestellt sind. Vorzugsweise kann das Dichtelement als Dichtring ausgestaltet sein.

Die Erfindung betrifft weiter die Verwendung eines Dichtelements wie in Anspruch 11 definiert.

Gemäß einer vorteilhaften Weiterbildung kann es vorgesehen sein, dass durch das Dichtelement eine Axialdichtung zwischen dem Armaturenauslauf und dem sanitären Einsetzteil ausgebildet wird. Vorzugsweise kann die Axialdichtung ausgebildet sein, indem eine obere Dichtfläche des Dichtelements den Armaturenauslauf und/oder eine untere Dichtfläche das Gehäuse des sanitären Einsetzteils kontaktiert, insbesondere daran umlaufend abdichtend anliegt.

Die Erfindung betrifft schließlich die Verwendung eines Halteabschnitts wie in Anspruch 13 definiert.

Die Erfindung wird nun anhand mehrerer Ausführungsbeispiele näher beschrieben, ist jedoch nicht auf diese Ausführungsbeispiele beschränkt.

Es zeigt:
- Fig. 1: eine mögliche Ausgestaltung eines erfindungsgemäßen sanitären Einsetzteils,
- Fig. 2: einen Längsschnitt des sanitären Einsetzteils aus Fig. 1,
- Fig. 3+4: eine Explosionsdarstellungen des sanitären Einsetzteils gemäß den Fig. 1 und 2,
- Fig. 5: eine weitere mögliche Ausgestaltung eines erfindungsgemäßen sanitären Einsetzteils,
- Fig. 6: eine weitere mögliche Ausgestaltung eines erfindungsgemäßen sanitären Einsetzteils in Montagestellung, in welcher es in einen Armaturenauslauf eingesetzt und darin fixiert ist,
- Fig. 7: eine weitere mögliche Ausgestaltung eines erfindungsgemäßen sanitären Einsetzteils,
- Fig. 8: ein Längsschnitt des sanitären Einsetzteils aus Fig. 7,
- Fig. 9: eine Detailansicht des in Fig. 8 umkreisten Bereichs.

In den Fig. 1-8 sind mehrere teils unterschiedlich ausgestaltete Ausführungsvarianten von sanitären Einsetzteilen dargestellt, die im Ganzen jeweils als 1 bezeichnet werden. Hier sind diese jeweils als Strahlregler ausgebildet.

Die gezeigten sanitären Einsetzteile 1 sind jeweils dazu eingerichtet, um in einen Armaturenauslauf 2 eingesetzt zu werden. Um einen Übergang 22 zwischen dem Gehäuse 7 des sanitären Einsetzteils 1 und einem Anschlages 13 des Armaturenauslaufs 2 in Montagestellung abdichten zu können, weist das sanitäre Einsetzteil 1 wenigstens ein zumindest teilweise elastisch ausgebildetes Dichtelement 3 auf. Das zumindest eine Dichtelement 3 ist vorzugsweise, wie in den Fig. 1-8 gezeigt ist, als wenigstens ein Dichtring ausgebildet. Durch das Dichtelement 3 wird in Montagestellung verhindert, dass sich eine Leckage bildet, indem Wasser aus einem vorgesehenen Strömungsweg 4 durch das sanitäre Einsetzteil 1 in einen Bereich außerhalb davon eindringt.

Das Dichtelement 3 weist wenigstens einen elastischen Quetschabschnitt 5 und wenigstens einen beabstandet davon ausgebildeten und/oder daran angeformten Halteabschnitt 6 auf.

Der wenigsten eine Quetschabschnitt 5 dient in Montagestellung des sanitären Einsetzteils 1 dazu, den zuvor genannten Übergang 22 zwischen dem Gehäuse 7 des sanitären Einsetzteils 1 und eines Anschlages 13 des Armaturenauslaufs 2 abzudichten, indem er, beispielsweise wie herkömmliche Dichtringe, dazwischen eingequetscht und/oder zusammengepresst wird.

Der wenigstens eine Halteabschnitt 6 dient primär nicht zur Abdichtung, sondern gewährleistet, dass sich das Dichtelement 3 nicht ungewollt vom Gehäuse 7 des sanitären Einsetzteils 1 z.B. während dessen Transportes löst, bevor das sanitäre Einsetzteil 1 montiert ist und/oder wenn das sanitäre Einsetzteil 1 zu seinem Montageort insbesondere lose in einer Verpackung transportiert wird. Der wenigstens eine Halteabschnitt 6 ist daher am Gehäuse 7 befestigt.

Das wenigstens eine Dichtelement 3 ist an einer Zuströmseite 14 des sanitären Einsetzteils angeordnet und/oder weist wenigstens eine obere Dichtfläche 8 und wenigstens eine unteren Dichtfläche 9 auf, so dass damit in Montagestellung eine Axialdichtung zwischen dem Armaturenauslauf 2 und dem Gehäuse 7 des sanitären Einsetzteils einrichtbar ist.

Um das sanitäre Einsetzteil 1 im Armaturenauslauf 2 fixieren zu können, weist es wenigstens ein Befestigungsmittel 10 auf. Das Befestigungsmittel 10 ist vorzugsweise an einer Außenseite des Gehäuses 7 ausgebildet. Bei den in den Fig. 1-8 gezeigten Ausführungsvarianten ist das wenigstens eine Befestigungsmittel 10 als ein Gewinde ausgebildet. Um eine Fixierung am Armaturenauslauf 2 einzurichten, kann das Befestigungsmittel 10 mit einem dazu passenden Gegenbefestigungsmittel 11 in eine Wirkverbindung gebracht werden, also z.B. insbesondere bis zu einem Anschlag 13 eingeschraubt werden. Während des Fixierungsvorgangs wird der Quetschabschnitt 5 gegen den Anschlag 13 des Armaturenauslaufs 2 gedrückt und schließlich zusammengepresst, so dass beide Dichtflächen 8, 9 abdichtend und/oder umlaufend anliegen.

Die obere Dichtfläche 8 des Dichtelements 3 kann also vor dem Einsetzen des sanitären Einsetzteils 1 in den Armaturenauslauf 2 nach außen frei liegen, insbesondere vollständig frei liegen. In Montagestellung des sanitären Einsetzteils 1 kontaktiert die obere Dichtfläche 8 den Anschlag 13.

Der wenigstens eine Halteabschnitt 6 ragt bei den in den Fig. 1-8 und im Detail in Fig. 9 gezeigten Ausgestaltungen des Dichtelements 3 radial nach innen und in Strömungsrichtung 24 nach unten ab. Der äußere Rand des Dichtelements 3 ist damit halteabschnittsfrei und kann vorzugsweise ausschließlich eine Abdichtungsfunktion als Teil des Quetschabschnitts 5 aufweisen.

An der Zuströmseite 14 des sanitären Einsetzteils 1 ist ein Niederhalterelement 15 angeordnet, dass das wenigstens eine Dichtelement 3 über den Halteabschnitt 6 am Gehäuse 7 befestigt, insbesondere einklemmt und/oder verrastet. Das Niederhalterelement 15 kann, wie in den Fig. 1-8 gezeigt ist, beispielsweise als Vorsatzsieb ausgestaltet sein und damit eine Doppelfunktion aufweisen.

Das Niederhalterelement 15 weist wenigstens eine Ausnehmung 19 auf, in welche in Montagestellung wenigstens ein Befestigungselement 17 insbesondere reversibel eingreift. Somit kann eine einfache und lösbare Befestigung des Dichtelements 3 geschaffen sein, die bei Bedarf gelöst werden kann, z.B. um das Dichtelement 3 auszutauschen. Vorzugsweise kann das wenigstens eine Befestigungselement 17 als ein Pin 18 ausgebildet sein. Der Pin 18 kann in Montagestellung lösbar in der Ausnehmung 19 eingeführt sein und so das Niederhalterelement 15 und das Dichtelement 3 am Gehäuse 7 fixieren. Der Halteabschnitt 6 kann dabei insbesondere formschlüssig zwischen dem Gehäuse 7 und dem Niederhalterelement 15 befestigt sein, insbesondere eingeklemmt sein, wie es in der Detailansicht auf Fig. 9 zu erkennen ist.

Bei der Ausgestaltung des sanitären Einsetzteils 1 gemäß den Fig. 1-6 ist der Pin 18 so ausgestaltet, dass er größtenteils innerhalb des Strömungsweges 4 angeordnet ist.

Bei der Ausgestaltung gemäß Fig. 7 und 8 ist der Pin 18 an einer Zerlegeeinrichtung 20 ausgebildet, die zuströmseitig im Gehäuse 7 angeordnet ist. Somit kann innerhalb des Strömungsweges 4 Platz für zumindest eine weitere Funktionseinheit bereitgestellt werden.

Die Fixierung des Niederhalterelements 15 erfolgt bei beiden Ausführungsformen allerdings gleich.

Der Halteabschnitt 6 des Dichtelements 3 gemäß den gezeigten Ausgestaltungen aus den Fig. 1-8 ist jeweils umlaufend und/oder als Hinterschnitt 21 ausgebildet.

Der wenigstens eine Quetschabschnitt 5 und der wenigstens eine Halteabschnitt 6 können aus dem gleichen Material hergestellt sein, also beide können wenigstens teilweise elastisch ausgebildet sein.

Die Erfindung betrifft also insbesondere ein sanitäres Einsetzteil 1 zur Fixierung in einem Armaturenauslauf 2, wobei das sanitäre Einsetzteil 1 wenigstens ein zumindest teilweise elastisches Dichtelement 3 aufweist, das in Montagestellung des sanitären Einsetzteils 1 im Armaturenauslauf 2 eine Abdichtung eines außerhalb eines Strömungsweges 4 liegenden Bereichs bewirkt, wobei das wenigstens eine Dichtelement 3 einen elastischen Quetschabschnitt 5 zur Abdichtung aufweist, und dass das Dichtelement 3 einen Halteabschnitt 6 aufweist, der an den Quetschabschnitt 5 angeformt ist und zur Befestigung des wenigstens einen Dichtelements 3 an einem Gehäuse 7 des sanitären Einsetzteils 1 dient.

### Bezugszeichenliste

- 1: Sanitäres Einsetzteil, insbesondere Strahlregler
- 2: Armaturenauslauf
- 3: Dichtelement
- 4: Strömungsweg
- 5: Quetschabschnitt
- 6: Halteabschnitt
- 7: Gehäuse
- 8: Obere Dichtfläche
- 9: Untere Dichtfläche
- 10: Befestigungsmittel
- 11: Gegenbefestigungsmittel
- 12: Kontaktstelle
- 13: Anschlag
- 14: Zuströmseite
- 15: Niederhalterelement
- 16: Sieb, insbesondere V-Sieb
- 17: Befestigungselement
- 18: Pin
- 19: Ausnehmung
- 20: Zerlegeeinrichtung
- 21: Hinterschnitt
- 22: Übergang
- 23: Axialdichtung
- 24: Strömungsrichtung

## Patentansprüche

1. Sanitäres Einsetzteil (1) zum Einsatz in einen Armaturenauslauf (2), wobei das sanitäre Einsetzteil (1) wenigstens ein zumindest teilweise elastisches Dichtelement (3) aufweist, das in Montagestellung des sanitären Einsetzteils (1) im Armaturenauslauf (2) ein Austreten von Wasser aus dem Strömungsweg des sanitären Einsetzteil verhinderts, wobei das wenigstens eine Dichtelement (3) einen elastischen Quetschabschnitt (5) aufweist und wobei das Dichtelement (3) einen Halteabschnitt (6) aufweist, der beabstandet zum Quetschabschnitt (5) ausgebildet ist und zur vorzugsweise formschlüssigen Befestigung des wenigstens einen Dichtelements (3) an einem Gehäuse (7) des sanitären Einsetzteils (1) dient, wobei das sanitäre Einsetzteil (1) an einer Zuströmseite (14) ein Niederhalterelement (15) aufweist, das mit zumindest einem Befestigungselement (17) am Gehäuse (7) befestigt ist, **dadurch gekennzeichnet, dass** der Halteabschnitt (6) zwischen Niederhalterelement (15) und Gehäuse (7) angeordnet und/oder eingeklemmt ist.

2. Sanitäres Einsetzteil (1) nach Anspruch 1, **dadurch gekennzeichnet, dass** das wenigstens eine Dichtelement (3) wenigstens eine obere Dichtfläche (8) und wenigstens eine unteren Dichtfläche (9) aufweist.

3. Sanitäres Einsetzteil (1) nach Anspruch 1 oder 2, **dadurch gekennzeichnet, dass** das sanitäre Einsetzteil (1) ein Befestigungsmittel (10) aufweist, das mit einem Gegenbefestigungsmittel (11) des Armaturenauslaufs (2) in Montagestellung verbindbar ist, so dass das sanitäre Einsetzteil (1) im Armaturenauslauf (2) fixierbar oder fixiert ist, vorzugweise wobei das Befestigungsmittel (10) als ein Gewinde ausgebildet ist, weiter bevorzugt dass durch das wenigstens eine Dichtelement (3) zumindest eine Kontaktstelle (12) zwischen dem Befestigungsmittel (10) und dem Gegenbefestigungsmittel (11) abgedichtet ist.

4. Sanitäres Einsetzteil (1) nach einem der vorstehenden Ansprüche, **dadurch gekennzeichnet, dass** eine oder die obere Dichtfläche (8) nach außen frei liegt.

5. Sanitäres Einsetzteil (1) nach einem der vorstehenden Ansprüche, **dadurch gekennzeichnet, dass** der wenigstens eine Halteabschnitt (6) vom Quetschabschnitt (5) radial nach innen und/oder in Strömungsrichtung (24) absteht.

6. Sanitäres Einsetzteil (1) nach einem der vorstehenden Ansprüche, **dadurch gekennzeichnet, dass** das Niederhalterelement (15) als ein Sieb (16) ausgebildet ist, und/oder dass das Befestigungselement (17) als ein Pin (18) ausgebildet ist, und/oder dass der Halteabschnitt (6) zwischen Niederhalterelement (15) und Gehäuse (7) formschlüssig angeordnet und/oder eingeklemmt ist.

7. Sanitäres Einsetzteil (1) nach einem der vorstehenden Ansprüche, **dadurch gekennzeichnet, dass** ein oder das zumindest eine Befestigungselement (17), vorzugsweise der Pin (18), wenigstens teilweise innerhalb des Strömungsweges (4) durch das sanitäre Einsetzteil (1) angeordnet ist.

8. Sanitäres Einsetzteil (1) nach einem der vorstehenden Ansprüche, **dadurch gekennzeichnet, dass** ein oder das zumindest eine Befestigungselement (17), vorzugsweise der Pin (18), an einer insbesondere zuströmseitig angeordneten Zerlegeeinrichtung (20) ausgebildet oder angeordnet ist.

9. Sanitäres Einsetzteil (1) nach einem der vorstehenden Ansprüche, **dadurch gekennzeichnet, dass** der wenigstens eine Halteabschnitt (6) umlaufend und/oder als Hinterschnitt (21) ausgebildet ist.

10. Sanitäres Einsetzteil (1) nach einem der vorstehenden Ansprüche, **dadurch gekennzeichnet, dass** der wenigstens eine Quetschabschnitt (5) und der wenigstens eine Halteabschnitt (6) aus dem gleichen Material hergestellt sind.

11. Verwendung eines Dichtelements (3) mit wenigstens einem Quetschabschnitt (5) und wenigstens einem vom Quetschabschnitt (5) beabstandet ausgebildeten Halteabschnitt (6), wobei der wenigstens eine Quetschabschnitt (5) zur Abdichtung eines Übergangs (22) von einem Armaturenauslauf (2) zu einem sanitären Einsetzteil (1), insbesondere gemäß einem der vorstehenden Ansprüche, verwendet wird, wobei das Dichtelement (3) durch den wenigstens einen Halteabschnitt (6) an einem Gehäuse (7) des sanitären Einsetzteils (1) fixiert wird, wobei das sanitäre Einsetzteil (1) an einer Zuströmseite (14) ein Niederhalterelement (15) aufweist, das mit zumindest einem Befestigungselement (17) am Gehäuse (7) befestigt ist und der Halteabschnitt (6) zwischen Niederhalterelement (15) und Gehäuse (7) angeordnet ist und/oder eingeklemmt ist.

12. Verwendung nach Anspruch 11, **dadurch gekennzeichnet, dass** durch das Dichtelement (3) eine Axialdichtung (23) zwischen dem Armaturenauslauf (2) und dem sanitären Einsetzteil (1) ausgebildet wird, vorzugsweise indem eine obere Dichtfläche (8) des Dichtelements (3) den Armaturenauslauf (2) und/oder eine untere Dichtfläche (9) das Gehäuse (7) des sanitären Einsetzteils (1) kontaktiert, insbesondere daran umlaufend abdichtend anliegt.

13. Verwendung eines Halteabschnitts (6), der an einem Quetschabschnitt (5) eines Dichtelements (3) eines sanitären Einsetzteils (1) angeformt ist, zur vorzugsweise formschlüssigen Fixierung des Dichtelements (3) an einem Gehäuse (7) des sanitären Einsetzteils (1) während eines Transports in seine Gebrauchsstellung, bei einem sanitären Einsetzteil (1) nach einem der Ansprüche 1 bis 10 und/oder in einer Verwendung nach Anspruch 11 oder 12.

## Claims

1. Sanitary insert part (1) for insertion into a fitting outlet (2), wherein the sanitary insert part (1) has at least one at least partially elastic sealing element (3) which, in the mounting position of the sanitary insert part (1) in the fitting outlet (2), prevents water from escaping from the flow path of the sanitary insert part, wherein the at least one sealing element (3) has an elastic squeeze portion (5), and wherein the sealing element (3) has a holding portion (6) which is formed so as to be spaced apart from the squeeze portion (5) and which serves for preferably form-fitting fastening of the at least one sealing element (3) to a housing (7) of the sanitary insert part (1), wherein, on an inflow side (14), the sanitary insert part (1) has a hold-down element (15) which is fastened to the housing (7) by way of at least one fastening element (17), **characterized in that** the holding portion (6) is clamped and/or arranged between hold-down element (15) and housing (7).

2. Sanitary insert part (1) according to Claim 1, **characterized in that** the at least one sealing element (3) has at least one upper sealing surface (8) and at least one lower sealing surface (9).

3. Sanitary insert part (1) according to Claim 1 or 2, **characterized in that** the sanitary insert part (1) has a fastening means (10) which is connectable to a counterpart fastening means (11) of the fitting outlet (2) in the mounting position such that the sanitary insert part (1) is fixable or fixed in the fitting outlet (2), preferably wherein the fastening means (10) is in the form of a thread, furthermore preferably **in that** at least one contact point (12) between the fastening means (10) and the counterpart fastening means (11) is sealed off by the at least one sealing element (3).

4. Sanitary insert part (1) according to one of the preceding claims, **characterized in that** a or the upper sealing surface (8) is outwardly exposed.

5. Sanitary insert part (1) according to one of the preceding claims, **characterized in that** the at least one holding portion (6) projects in the flow direction (24) and/or radially inwards from the squeeze portion (5).

6. Sanitary insert part (1) according to one of the preceding claims, **characterized in that** the hold-down element (15) is in the form of a screen (16), and/or **in that** the fastening element (17) is in the form of a pin (18), and/or **in that** the holding portion (6) is clamped and/or arranged in a form-fitting manner between hold-down element (15) and housing (7).

7. Sanitary insert part (1) according to one of the preceding claims, **characterized in that** a or the at least one fastening element (17), preferably the pin (18), is arranged at least partially within the flow path (4) through the sanitary insert part (1).

8. Sanitary insert part (1) according to one of the preceding claims, **characterized in that** a or the at least one fastening element (17), preferably the pin (18), is arranged or formed on a splitting device (20) which is arranged in particular on the inflow side.

9. Sanitary insert part (1) according to one of the preceding claims, **characterized in that** the at least one holding portion (6) is of peripheral form and/or in the form of an undercut (21).

10. Sanitary insert part (1) according to one of the preceding claims, **characterized in that** the at least one squeeze portion (5) and the at least one holding portion (6) are produced from the same material.

11. Use of a sealing element (3) having at least one squeeze portion (5) and having at least one holding portion (6) which is formed so as to be spaced apart from the squeeze portion (5), wherein the at least one squeeze portion (5) is used for sealing off a transition (22) from a fitting outlet (2) to a sanitary insert part (1), in particular according to one of the preceding claims, wherein the sealing element (3) is fixed to a housing (7) of the sanitary insert part (1) by way of the at least one holding portion (6), wherein, on an inflow side (14), the sanitary insert part (1) has a hold-down element (15) which is fastened to the housing (7) by way of at least one fastening element (17), and the holding portion (6) is clamped and/or arranged between hold-down element (15) and housing (7).

12. Use according to Claim 11, **characterized in that** an axial seal (23) is formed between the fitting outlet (2) and the sanitary insert part (1) by way of the sealing element (3), preferably **in that** an upper sealing surface (8) of the sealing element (3) is in contact with the fitting outlet (2) and/or a lower sealing surface (9) is in contact with the housing (7) of the sanitary insert part (1), in particular bears thereagainst in a peripherally sealing manner.

13. Use of a holding portion (6), formed integrally on a squeeze portion (5) of a sealing element (3) of a sanitary insert part (1), for preferably form-fitting fixing of the sealing element (3) to a housing (7) of the sanitary insert part (1) during transportation into its position of use, in the case of a sanitary insert part (1) according to one of Claims 1 to 10 and/or use according to Claim 11 or 12.

## Revendications

1. Insert sanitaire (1) à insérer dans une évacuation de robinet (2), lequel insert sanitaire (1) comporte au moins un élément d'étanchéité (3) au moins partiellement élastique qui empêche une sortie d'eau de la voie de flux de l'insert sanitaire (1) en position de montage de l'insert sanitaire (1), l'au moins un élément d'étanchéité (3) comportant une partie de sertissage (5) et l'élément d'étanchéité (3) comportant une partie de retenue (6) qui est formée à distance de la partie de sertissage (5) et sert à la fixation de préférence par complémentarité de formes de l'au moins un élément d'étanchéité (3) sur un boîtier (7) de l'insert sanitaire (1), lequel insert sanitaire (1) comporte sur un côté afflux (14) un élément de retenue inférieur (15) qui est fixé sur le boîtier (7) avec au moins un élément de fixation (17), **caractérisé en ce que** la partie de retenue (6) est disposée et/ou coincée entre l'élément de retenue inférieur (15) et le boîtier (7).

2. Insert sanitaire (1) selon la revendication 1, **caractérisé en ce que** l'au moins un élément d'étanchéité (3) comporte au moins une surface d'étanchéité supérieure (8) et au moins une surface d'étanchéité inférieure (9).

3. Insert sanitaire (1) selon la revendication 1 ou 2, **caractérisé en ce que** cet insert sanitaire (1) comporte un moyen de fixation (10) qui peut être relié avec un moyen de fixation homologue (11) de l'évacuation de robinet (2) en position de montage, de sorte que l'insert sanitaire (1) est fixé ou peut être fixé dans l'évacuation de robinet (2), de préférence le moyen de fixation (10) étant configuré comme un filetage, et de façon plus préférable au moins un point de contact (12) entre le moyen de fixation (10) et le moyen de fixation homologue (11) étant étanchéifié par l'au moins un élément d'étanchéité (3).

4. Insert sanitaire (1) selon une des revendications précédentes, **caractérisé en ce qu'**une ou la surface d'étanchéité supérieure (8) est dégagée vers l'extérieur.

5. Insert sanitaire (1) selon une des revendications précédentes, **caractérisé en ce que** l'au moins une partie de retenue (6) est espacée de la partie de sertissage (5) radialement vers l'intérieur et/ou dans la direction d'écoulement (24).

6. Insert sanitaire (1) selon une des revendications précédentes, **caractérisé en ce que** l'élément de retenue inférieur (15) est configuré comme une passoire (16) et/ou que l'élément de fixation (17) est configuré comme un tenon (18) et/ou que la partie de retenue (6) est placée et/ou coincée par complémentarité de formes entre l'élément de retenue inférieur (15) et le boîtier (7).

7. Insert sanitaire (1) selon une des revendications précédentes, **caractérisé en ce qu'**un ou l'au moins un élément de fixation (17), de préférence le tenon (18), est agencé au moins partiellement à l'intérieur de la voie de flux (4) traversant l'insert sanitaire (1).

8. Insert sanitaire (1) selon une des revendications précédentes, **caractérisé en ce qu'**un ou l'au moins un élément de fixation (17), de préférence le tenon (18), est formé ou agencé au niveau d'un système de dispersion (20) placé en particulier du côté afflux.

9. Insert sanitaire (1) selon une des revendications précédentes, **caractérisé en ce que** l'au moins une partie de retenue (6) est configurée à la périphérie et/ou en contre-dépouille (21).

10. Insert sanitaire (1) selon une des revendications précédentes, **caractérisé en ce qu'**un ou l'au moins une partie de sertissage (5) et l'au moins une partie de retenue (6) sont fabriquées dans le même matériau.

11. Utilisation d'un élément d'étanchéité (3) avec au moins une partie de sertissage (5) et au moins une partie de retenue (6) configurée à distance de la partie de sertissage (6), l'au moins une partie de sertissage (5) étant utilisée pour étanchéifier un passage (22) d'une évacuation de robinet (2) à un insert sanitaire (1), l'élément d'étanchéité (3) étant fixé par l'au moins une partie de retenue (6) sur un boîtier (7) de l'insert sanitaire (1), l'insert sanitaire (1) comportant sur un côté afflux (14) un élément de retenue inférieur (15) qui est fixé avec au moins un élément de fixation (17) sur le boîtier (7) et la partie de retenue (6) étant disposée et/ou coincée entre l'élément de retenue inférieur (15) et le boîtier (7).

12. Utilisation selon la revendication 11, **caractérisée en ce qu'**un joint axial (23) est formé par l'élément d'étanchéité (3) entre l'évacuation de robinet (2) et l'insert sanitaire (1), de préférence de telle façon qu'une surface d'étanchéité supérieure (8) de l'élément d'étanchéité (3) touche, en particulier s'applique de manière étanche sur la périphérie de l'évacuation de robinet (2) et/ou qu'une surface d'étanchéité inférieure (9) touche, en particulier s'applique de manière étanche sur la périphérie du boîtier (7) de l'insert sanitaire (1)

13. Utilisation d'une partie de retenue (6) qui est formée sur une partie de sertissage (5) d'un élément d'étanchéité (3) d'un insert sanitaire (1) pour fixer de préférence par complémentarité de formes l'élément d'étanchéité (3) sur un boîtier (7) de l'insert sanitaire (1) lors d'un transport dans sa position d'utilisation, avec un insert sanitaire (1) selon une des revendications 1 à 10 et/ou dans une utilisation selon la revendication 11 ou 12.
